# EUROPÄISCHE PATENTSCHRIFT

(11) **EP 3 121 336 B1**
(45) Veröffentlichungstag und Bekanntmachung des Hinweises auf die Patenterteilung: **13.09.2017**
(21) Anmeldenummer: 15178334.7
(22) Anmeldetag: 24.07.2015
(51) Int. Cl.: E01F 15/04

(54) **FAHRZEUGRÜCKHALTESYSTEM**
VEHICLE RETENTION SYSTEM
SYSTÈME DE RETENUE DE VÉHICULE

(43) Veröffentlichungstag der Anmeldung: 25.01.2017
(73) Patentinhaber: voestalpine Krems Finaltechnik GmbH, 3502 Krems-Lerchenfeld (AT)
(72) Erfinder: Mader, Christian, 3500 Krems (AT)
(74) Vertreter: Jell, Friedrich

(56) Entgegenhaltungen:
- EP-A2- 1 213 391
- WO-A1-00/26474
- WO-A1-99/36631

## Beschreibung

Die Erfindung betrifft ein Fahrzeugrückhaltesystem mit mehreren Stehern, mit mehreren Distanzhaltern, die je an einem Steher befestigt sind, mit mindestens einer an den Distanzhaltern befestigten Leitschiene und mit mehreren Querstreben, die an ihrem ersten Strebenende an der Leitschiene und an ihrem zweiten Strebenende, das gegenüber dem ersten Strebenende am Fahrzeugrückhaltesystem niedriger angeordnet ist, an einem Steher befestigt sind.

Zur mechanischen Versteifung von Fahrzeugrückhaltesystemen sind zwischen zwei aufeinander folgenden Stehern vorgesehene Querstreben bekannt. Hierzu schlägt die EP1213391A1 vor, die Querstreben an ihrem ersten Strebenende an der Leitschiene des Fahrzeugrückhaltesystems im Bereich des Distanzhalters eines ersten Stehers und an ihrem zweiten Strebenende, das gegenüber dem ersten Strebenende niedriger angeordnet ist, an einem nachfolgenden zweiten Steher des Fahrzeugrückhaltesystems zu befestigen. Durch diese Querstreben kann beispielsweise auch bei einem aufprallbedingten Lösen der Leitschiene vom Distanzhalter bzw. vom Steher ein mechanischer Verbund mit der Leitschiene bestehen bleiben - was den Wirkungsbereich des Fahrzeugrückhaltesystems gering halten kann. Nachteilig erfordert dieses querverstrebte Fahrzeugrückhaltesystem aber einen vergleichsweise hohen Montage- und Materialaufwand. Dies sowohl durch eine vergleichsweise enge Anordnung der nacheinander angeordneten Steher, um damit die Spannweite der Querstreben in einem akzeptablen Ausmaß zu halten, als auch durch vergleichsweise mechanisch steif auszuführenden Querstreben, um die Spannweiten zwischen den Stehern verformungsarm überbrücken zu können.

Die Erfindung hat sich daher die Aufgabe gestellt, ausgehend vom eingangs geschilderten Stand der Technik ein durch Querstreben versteiftes Fahrzeugrückhaltesystem mit einem vergleichsweise geringen Wirkungsbereich zu schaffen, das sich durch einen reduzierten Montage-, Wartungs- und Materialaufwand auszeichnen kann.

Die Erfindung löst die gestellte Aufgabe dadurch, dass entlang der Leitschiene aufeinander folgende Querstreben einem dreieckförmigen Verlauf folgen, bei dem die Querstreben an ihren ersten Strebenenden an der Leitschiene zwischen aufeinander folgenden Stehern und die zweiten Strebenenden jeweils an einem dieser aufeinanderfolgenden Steher befestigt sind.

Folgen entlang der Leitschiene aufeinander folgende Querstreben einem dreieckförmigen Verlauf, kann die mechanische Versteifung des Fahrzeugrückhaltesystems erhöht werden. Die Querstreben erfindungsgemäß an ihren ersten Strebenenden an der Leitschiene zwischen aufeinander folgenden Stehern und die zweiten Strebenenden jeweils an einem dieser aufeinanderfolgenden Steher zu befestigen, kann die Möglichkeit eröffnen, die Anzahl an Stehern zu reduzieren - und zwar bei mit dem Stand der Technik vergleichbarer Leistungsfähigkeit in Bezug auf Aufhalteklasse, Anprallheftigkeit und Wirkungsbereich. Dies reduziert nicht nur den Materialaufwand und damit die Kosten des Rückhaltesystems, sondern insbesondere auch dessen Montage- und Wartungsaufwand. Denn insbesondere an den ersten Strebenenden der Querstreben ist nicht mehr mit einer Überdeckung durch einen Steher und/oder mit einem daran befestigten Distanzstück zu rechnen - was die Zugänglichkeit in diesen Befestigungsbereichen erheblich erleichtert. Das erfindungsgemäße Fahrzeugrückhaltesystem ist damit also vergleichsweise einfach und schnell zu installieren bzw. zu warten. Zusätzlich können derartige frei zugängliche Querstreben auch nachträglich und vergleichsweise einfach an bereits bestehenden Fahrzeugrückhaltesysteme vorgesehen werden, um diese gegebenenfalls in der Aufhalteklasse bzw. in ihrem Wirkungsbereich zu verbessern.

Die genannten Vorteile werden insbesondere verbessert, wenn die Querstreben an ihren ersten Strebenenden mittig zwischen aufeinander folgenden Stehern an der Leitschiene befestigt sind.

Beträgt der Abstand mindestens eines Stoßes der Leitschiene zum anschließenden Steher die Hälfte des Steherabstands zwischen aufeinander folgenden Stehern, kann dies die Anzahl der Steher reduzieren und damit die Materialreduktion am Fahrzeugrückhaltesystem weiter verbessern.

Die zuvor genannten Vorteile können weiter verbessert werden, wenn die Länge der Leitschiene durch die Hälfte des Steherabstands zwischen aufeinander folgenden Stehern ein ganzzahliges Vielfaches beträgt.

Der Montage- und Wartungsaufwand kann weiter reduziert werden, wenn das Fahrzeugrückhaltesystem Befestigungsmittel aufweist, die die Strebenenden aufeinander folgender Querstreben an der jeweiligen Leitschiene oder am jeweiligen Steher befestigen. Indem diese Befestigungsmittel damit auch die Querstreben zu einem Zugband verbinden, kann sich über das Befestigungsmittel eine von der Leitschiene unabhängige Zugverbindung ergeben - was das Fahrzeugrückhaltesystem weiter versteifen und damit in der Aufhalteklasse verbessern kann.

Weist die Querstreben mindestens ein Langloch an einem Strebenende, insbesondere an beiden Strebenenden, auf, durch das das jeweilige Befestigungsmittel ragt, kann in der Anbindung der Querstrebe an den Steher und/oder an die Leitschiene ein Linearlager und damit eine geführte Beweglichkeit der Teile zueinander ermöglich werden. Beispielsweise kann das Linearlager im Falle eines Anpralls das Querstrebenzugband zur Leitschiene zeitversetzt wirksam werden lassen, was zunächst bei kleinem Wirkungsbereich eine erhöhte Flexibilität und damit eine erhöhte absorbierende Lastübernahme des Fahrzeugrückhaltesystems zulassen kann. Trotz des durch Querstreben versteiften Fahrzeugrückhaltesystems kann daher auch bei leichten Lasten bzw. Fahrzeugen eine vorteilhafte Anprallheftigkeitsstufe zugelassen werden.

Eine besonders auf Zug belastbare Befestigung von aneinander anschließenden Querstreben kann ermöglicht werden, wenn das Befestigungsmittel eine längliche Beilagplatte aufweist, die die beiden ersten Strebenenden aufeinander folgender Querstreben verbindet. Außerdem können auf diese Weise ein gegenseitiges Überlappen der ersten Strebenenden im Bereich der Leitplanke vermieden und somit der Materialaufwand gering gehalten werden.

Bilden mehrere sich an ihren Enden überlappende Leitschienen einen Stoß aus, an den die ersten Strebenenden der Querstreben befestigt sind, können die Befestigungsmittel für die Querstreben auch zum Verbinden der Leitschienen im Stoß bzw. umgekehrt genutzt werden. Damit sind Montage-, Wartungs- und Materialaufwand am Fahrzeugrückhaltesystem weiter reduzierbar.

Um eine Längung der Querstrebe im Falle eines Anpralls zu ermöglichen, kann vorgesehen sein, dass die Querstrebe an einem Strebenende einen gekröpften Flanschbereich aufweist. Je nach Kröpfungswinkel kann damit das Verhalten des Fahrzeugrückhaltesystems bei einem Anprall beeinflusst bzw. auf die rückzuhaltenden Lasten abgestimmt werden. Zusätzlich kann ein gekröpfter Flanschbereich die Montage der Querstrebe erleichtern.

Eine weitere Erleichterung bei der Montage der Querstrebe kann sich ergeben, wenn das zweite, niedriger angeordnete Strebenende auf der, der Leitschiene abgewandten Steherseite des Stehers befestigt ist.

Vorteilhaft können zwei erfindungsgemäße Fahrzeugrückhaltesysteme verwendet werden, ein Mittelstreifensystem zu schaffen, wenn diese Fahrzeugrückhaltesysteme parallel verlaufend und einander abgewandt angeordnet sind.

Hierzu kann sich als vorteilhaft - da die Schaffung eines besonders schlank ausgeführten Mittelstreifensystems möglich ist - herausstellen, wenn die Steher des einen Fahrzeugrückhaltesystems auf Lücke zu den Stehern des anderen Fahrzeugrückhaltesystems angeordnet sind.

Ein symmetrischer Aufbau zur Erreichung eines geringen Wirkungsbereichs kann sich ergeben, wenn die Steher des einen Fahrzeugrückhaltesystems gegenüber dem Befestigungsbereich der ersten Strebenenden der Querstreben an der Leitschiene des anderen Fahrzeugrückhaltesystems angeordnet sind.

Indem die beiden dreieckförmigen Verläufe gegengleich entlang der Leitschienen verlaufen, kann das Mittelstreifensystem weiter mechanisch versteift werden.

In den Figuren wird beispielsweise der Erfindungsgegenstand anhand von Ausführungsvarianten näher dargestellt. Es zeigen
- Fig. 1: eine Rückansicht auf ein Fahrzeugrückhaltesystem nach einem ersten Ausführungsbeispiel,
- Fig. 2: eine vergrößerte Teilansicht der Fig. 1,
- Fig. 3: eine Draufsicht auf die nach Fig. 2 dargestellte Teilansicht,
- Fig. 4: eine Schnittansicht nach IV-IV der Fig. 3 und
- Fig. 5: eine Draufsicht auf ein Mittelstreifensystem mit zwei einander abgewandten Fahrzeugrückhaltesystemen.

Entsprechend den Figuren 1 bis 4 wird ein abgerissen dargestelltes, passives Fahrzeugrückhaltesystem 1 aus Metall, insbesondere aus Stahl, gezeigt, das im Wesentlichen bodenbefestigte Steher 2, 3, 4, 5 sowie Distanzhalter 6, 7, 8, 9, mehrere Leitschienen 10, 11, 12 und Querstreben 13, 14 zur mechanischen Versteifung des Fahrzeugrückhaltesystems 1 aufweist. Die Querstreben 9 sind aus einem Flachstahl gefertigt. Die Distanzhalter 6, 7, 8, 9 sind am Steher 2, 3, 4, 5 und an der jeweiligen Leitschiene 10, 11, 12 befestigt und stützen diese damit ab - wie dies beispielsweise nach Fig. 4 anhand des Stehers 3 zu erkennen ist. An dieser Stelle wird im Allgemeinen erwähnt, dass ein Distanzhalter 6, 7, 8, 9 allgemein zu verstehen ist. Er kann durchaus ein- oder mehrteilig ausgeführt bzw. in der konstruktiven Ausführung anders gelöst sein, was nicht näher dargestellt worden ist.

Weiter zeigt der nach Fig. 1 dargestellte Teil eines Fahrzeugrückhaltesystems 1 Querstreben 13, 14, die an ihrem ersten Strebenende 15 an der jeweiligen Leitschiene 10, 11, 12 und an ihrem zweiten Strebenende 16 am jeweiligen Steher 2, 3, 4, 5 befestigt sind. Wie in den Figuren 1 und 2 erkannt werden kann, ist das zweite Strebenende 16 gegenüber dem ersten Strebenende 15 niedriger am Fahrzeugrückhaltesystem 1 angeordnet - liegt also tiefer.

Um das Fahrzeugrückhaltesystems 1 mechanisch zu verstreifen, ist erfindungsgemäß vorgesehen, dass die entlang der Leitschienen 10, 11, 12 aufeinander folgende Querstreben 13, 14 einem dreieckförmigen Verlauf 17 folgen. Dieser dreieckförmige Verlauf 17 ermöglicht auch, im Befestigungsbereich 18 der Querstreben 13, 14 an der diesbezüglichen Leitschiene 10, 11, 12 auf einen Steher zur zusätzlichen Abstützung in diesem Befestigungsbereich 18 zu verzichten. Dies, da die Querstreben 13, 14 an ihren ersten Strebenenden 15 an der Leitschiene 10, 11, 12 zwischen aufeinander folgenden Stehern 2, 3 bzw. 3, 4 bzw. 4, 5 und die zweiten Strebenenden 16 jeweils an einem - nämlich auf jeweils unterschiedlichen - dieser aufeinanderfolgenden Steher 2, 3, 4, 5 befestigt sind. Damit ist der Materialaufwand im Vergleich zu bekannten Fahrzeugrückhaltesystemen erheblich verringert. Es ist im Ausführungsbeispiel erkennbar, dass die Querstreben 13, 14 an ihren ersten Strebenenden 15 zwischen aufeinander folgenden Stehern 2, 3 bzw. 3, 4 bzw. 4, 5 an der Leitschiene 10, 11, 12 bzw. 110, 111, 112 mittig befestigt sind - so ergibt sich eine besonders leichte Zugänglichkeit, was den Montage- und Wartungsaufwand des erfindungsgemäßen Fahrzeugrückhaltesystems 1 erheblich reduziert.

Besonders zeichnet sich die Erfindung dadurch aus, wenn bei der Ausbildung des Fahrzeugrückhaltesystems 1 folgende Bedingung eingehalten wird: die Länge 19 der Leitschienen 10, 11, 12 durch die Hälfte des Steherabstands 20 zwischen aufeinander folgenden Stehern 2, 3 bzw. 3, 4 bzw. 4, 5 beträgt ein ganzzahliges Vielfaches. Dies ist in Fig. 1 näher dargestellt.

Zudem muss auch der Abstand 21 mindestens eines Stoßes 22 bzw. 23 der überlappenden Leitschiene 11 zum anschließenden Steher 3 bzw. 4 die Hälfte des Steherabstands 19 zwischen aufeinander folgenden Stehern 2, 3 bzw. 3, 4 bzw. 4, 5 betragen.

Mit Einhaltung dieser Bedingung reduziert sich der Materialaufwand am Fahrzeugrückhaltesystem 1 erheblich. Zudem kann damit das erfindungsgemäße Fahrzeugrückhaltesystem 1 ohne Leitschienenverschnitt angeschlossen werden - etwa an ein anderes nicht näher dargestelltes Fahrzeugrückhaltesystem 1 oder an eine Übergangskonstruktion. Solch ein anderes Fahrzeugrückhaltesystem kann eventuell auch eine unterschiedliche seitliche Steifigkeit aufweisen, beispielsweise ein passives Rückhaltesystem aus Beton sein.

Dem Fahrzeugrückhaltesystem 1 sind Befestigungsmittel 24 zugeordnet, um die unterschiedlichsten Bauteile miteinander zu verbinden. Diese Befestigungsmittel 24 können insbesondere lösbare Schraubverbindungen 25 und/oder nicht näher dargestellte Nieten etc. umfassen.

Diese Befestigungsmittel 24 befestigen die zweiten Strebenenden 16 aufeinander folgender Querstreben 13, 14 am jeweiligen Steher 2, 3, 4, 5 gemeinsam. Außerdem befestigen diese Befestigungsmittel 24 die ersten Strebenenden 15 der aufeinander folgenden Querstreben 13, 14 an der Leitschiene 11, 12 gemeinsam - wie beispielsweise in Fig. 2 dargestellt auch im Überlappungsbereich 26 der sich im Stoß 23 überlappenden Leitschienen 11, 12. Im Allgemeinen wird erwähnt, dass damit die überlappend verbundenen Leitschienen 10, 11, 12 ein Leitschienenband ausbilden.

Den Befestigungsmitteln 24 ist zudem eine Beilagplatte 27 zugeordnet, welche die beiden ersten Strebenenden 15 aufeinander folgender Querstreben 13, 14 auch miteinander fest verbindet. Durch diese Befestigung bilden auch die Querstreben 13, 14 gleich, wie die im Überlappungsbereich 26 miteinander fest verbundenen Leitschienen 10, 11, 12, ein Zugband 30 aus, das parallel zum Leitschienenband 31 wirkt. Das erfindungsgemäße Fahrzeugrückhaltesystem 1 kann daher trotz reduzierter Anzahl an Stehern 2, 3, 4, 5 einen geringen Wirkungsbereich garantieren.

An den Querstreben 13, 14 wird eine gewisse Beweglichkeit bei einem Anprall zugelassen, indem die Querstreben 13, 14 an beiden Strebenenden 15, 16 je ein Langloch 32, 33 aufweisen, durch das die Befestigungsmittel 24 bzw. die Schrauben 25 ragen. Somit können die Leitschienen 10, 11, 12 ohne versteifende Wirkung der Querstreben 13, 14 Verformungsenergie aufnehmen und wirkt daher im Wirkungsbereich zunächst weicher. Dies ist bei leichten Anpralllasten von Vorteil. Geht dann das in der Art eines Linearlagers auf Anschlag, indem das Langloch 32, 33 die Schraube 25 der Befestigungsmittel 24 in der Bewegung sperrt, wirkt die mechanische Versteifung durch die Querstrebe 13, 14 voll auf die Leitschiene 10, 11, 12, sodass selbst schwere Anpralllasten vom Fahrzeugrückhaltesystem 1 aufgehalten werden. Leitschienenband 31 und Zugband 30 wirken durch die Langlöcher 15, 16 vorteilhaft zeitverzögert parallel. Zudem leiten die Querstreben 13, 14 durch deren niedrige - also im bodennahen Bereich vorgesehene - Befestigung an den Stehern 2, 3, 4, 5 die Kraft in den Untergrund bevorzugt ab, was die besondere Wirkung des Zugbands 30 aus Querstreben 13, 14 unterstreicht.

Die Querstreben 13, 14 weisen am einem, und zwar am zweiten tieferliegenden, Strebenende 16 je einen gekröpften Flanschbereich 28 auf, um diese am Steher 2, 3, 4, 5 auf einfache Weise zu befestigen. Und zwar wird dieses Strebenende 16 auf der, der Leitschiene 10, 11, 12 abgewandten Steherseite 29 des Stehers 2, 3, 4, 5 befestigt, wie dies insbesondere in der Figur 3 zu erkennen ist.

Entsprechend der Figur 5 wird die Anordnung von zwei parallel verlaufenden und einander abgewandt angeordneten Fahrzeugrückhaltesystemen 1, 101 dargestellt, um damit ein Mittelstreifensystem 100 aufzubauen. Das zweite Fahrzeugrückhaltesystem 101 unterscheidet sich vom ersten Fahrzeugrückhaltesystem 1 dadurch, dass die Länge 119 der Leitschienen 110, 111, 112 etwas kürzer ist als die Länge 19 der Leitschienen 10, 11, 12 des ersten Fahrzeugrückhaltesystems 1.

Die erwähnten, dem Fahrzeugrückhaltesystem 1 gestellten Bedingungen werden aber auch vom Fahrzeugrückhaltesystem 101 eingehalten, wie dies anhand der Stöße 23, 24 der Leitschienen 110, 111, 111, der Leitschienenlänge 119, des Steherabstands 20 und des Abstands 21 in Fig. 5 zu erkennen ist.

Dabei sind die Steher 2, 3, 4, 5 der Fahrzeugrückhaltesysteme 1, 101 auf Lücke zum jeweilig anderen Fahrzeugrückhaltesystem 101, 1 angeordnet, was eine besonders kompakte und platzsparende Ausführung des Mittelstreifensystems 100 schafft. Dies insbesondere deshalb, weil die Steher 2, 3, 4, 5 des ersten Fahrzeugrückhaltesystems 1 gegenüber dem Befestigungsbereich 18 der ersten Strebenenden 15 der Querstreben 13, 14 an der Leitschiene 110, 111, 112 des zweiten Fahrzeugrückhaltesystems 101 angeordnet sind.

Zudem verlaufen die beiden dreieckförmigen Verläufe 17, 117 der Querstreben 13, 14 entlang der Leitschienen 10, 11, 12, 14 bzw. 110, 111, 112 gegengleich, was die Montage des Mittelstreifensystems 100 erheblich erleichtert.

## Patentansprüche

1. Fahrzeugrückhaltesystem mit mehreren Stehern (2, 3, 4, 5), mit mehreren Distanzhaltern (6, 7, 8, 9), die je an einem Steher (2, 3, 4, 5) befestigt sind, mit mindestens einer an den Distanzhaltern (6, 7, 8, 9) befestigten Leitschiene (10, 11, 12, bzw. 110, 111, 112) und mit mehreren Querstreben (13, 14), die an ihrem ersten Strebenende (15) an der Leitschiene (10, 11, 12 bzw. 110, 111, 112) und an ihrem zweiten Strebenende (16), das gegenüber dem ersten Strebenende (15) am Fahrzeugrückhaltesystem (1, 101) niedriger angeordnet ist, an einem Steher (2, 3, 4 bzw. 5) befestigt sind, **dadurch gekennzeichnet, dass** entlang der Leitschiene (10, 11, 12 bzw. 110, 111, 112) aufeinander folgende Querstreben (13, 14) einem dreieckförmigen Verlauf (17, 117) folgen, bei dem die Querstreben (13, 14) an ihren ersten Strebenenden (15) an der Leitschiene (10, 11, 12 bzw. 110, 111, 112) zwischen aufeinander folgenden Stehern (2, 3 bzw. 3, 4 bzw. 4, 5) und die zweiten Strebenenden (16) jeweils an einem dieser aufeinanderfolgenden Steher (2, 3, 4, 5) befestigt sind.

2. Fahrzeugrückhaltesystem nach Anspruch 1, **dadurch gekennzeichnet, dass** die Querstreben (13, 14) an ihren ersten Strebenenden (15) mittig zwischen aufeinander folgenden Stehern (2, 3 bzw. 3, 4 bzw. 4, 5) an der Leitschiene (10, 11, 12 bzw. 110, 111, 112) befestigt sind.

3. Fahrzeugrückhaltesystem nach Anspruch 1 oder 2, **dadurch gekennzeichnet, dass** der Abstand (21) mindestens eines Stoßes (22, 23) der Leitschiene (10, 11, 12 bzw. 110, 111, 112) zum anschließenden Steher (2, 3, 4 bzw. 5) die Hälfte des Steherabstands (20) zwischen aufeinander folgenden Stehern (2, 3 bzw. 3, 4 bzw. 4, 5) beträgt.

4. Fahrzeugrückhaltesystem nach einem der Ansprüche 1 bis 3, **dadurch gekennzeichnet, dass** die Länge (19, 119) der Leitschiene (10, 11, 12 bzw. 110, 111, 112) durch die Hälfte des Steherabstands (20) zwischen aufeinander folgenden Stehern (2, 3 bzw. 3, 4 bzw. 4, 5) ein ganzzahliges Vielfaches beträgt.

5. Fahrzeugrückhaltesystem nach einem der Ansprüche 1 bis 4, **dadurch gekennzeichnet, dass** das Fahrzeugrückhaltesystem Befestigungsmittel (24) aufweist, die sowohl die Strebenenden (15, 16) aufeinander folgender Querstreben (13, 14) an der jeweiligen Leitschiene (10, 11, 12 bzw. 110, 111, 112) oder am jeweiligen Steher (2, 3, 4, 5) befestigen, als auch damit die Querstreben (13, 14) zu einem Zugband (30) verbinden.

6. Fahrzeugrückhaltesystem nach Anspruch 5, **dadurch gekennzeichnet, dass** die Querstreben (13, 14) mindestens ein Langloch (32, 33) an einem Strebenende (15, 16), insbesondere an beiden Strebenenden (15, 16), aufweisen, durch welches das jeweilige Befestigungsmittel (24) ragt.

7. Fahrzeugrückhaltesystem nach Anspruch 5 oder 6, **dadurch gekennzeichnet, dass** das Befestigungsmittel (24) eine längliche Beilagplatte (27) aufweist, die die beiden ersten Strebenenden (15) aufeinander folgender Querstreben (13, 14) verbindet.

8. Fahrzeugrückhaltesystem nach einem der Ansprüche 1 bis 7, **dadurch gekennzeichnet, dass** Leitschienen (10, 11, 12 bzw. 110, 111, 112) überlappen und damit mindestens einen Stoß (22, 23) ausbilden, an den die ersten Strebenenden (15) der Querstreben (13, 14) befestigt sind.

9. Fahrzeugrückhaltesystem nach einem der Ansprüche 1 bis 8, **dadurch gekennzeichnet, dass** die Querstrebe (13, 14) an einem Strebenende (15, 16) einen gekröpften Flanschbereich (28) aufweist.

10. Fahrzeugrückhaltesystem nach einem der Ansprüche 1 bis 9, **dadurch gekennzeichnet, dass** das zweite, niedriger angeordnete Strebenende (16) auf der, der Leitschiene (10, 11, 12 bzw. 110, 111, 112) abgewandten Steherseite des Stehers (2, 3, 4, 5) befestigt ist.

11. Mittelstreifensystem mit zwei parallel verlaufenden und einander abgewandt angeordneten Fahrzeugrückhaltesystemen (1, 101) nach einem der Ansprüche 1 bis 10.

12. Mittelstreifensystem nach Anspruch 11, **dadurch gekennzeichnet, dass** die Steher (2, 3, 4, 5) des einen Fahrzeugrückhaltesystems (1) auf Lücke zu den Stehern (2, 3 bzw. 4) des anderen Fahrzeugrückhaltesystems (101) angeordnet sind.

13. Mittelstreifensystem nach Anspruch 12, **dadurch gekennzeichnet, dass** die Steher (2, 3, 4 bzw. 5) des einen Fahrzeugrückhaltesystems (1) gegenüber dem Befestigungsbereich (18) der ersten Strebenenden (15) der Querstreben (13, 14) an der Leitschiene (110, 11, 112) des anderen Fahrzeugrückhaltesystems (101) angeordnet sind.

14. Mittelstreifensystem nach Anspruch 11, 12 oder 13, **dadurch gekennzeichnet, dass** die beiden dreieckförmigen Verläufe (17, 117) gegengleich entlang der Leitschienen (10, 11, 12 bzw. 110, 111, 112) verlaufen.

## Claims

1. A road restraint system comprising multiple uprights (2, 3, 4, 5), multiple spacers (6, 7, 8, 9), which are each fastened on an upright (2, 3, 4, 5), at least one guide rail (10, 11, 12 or 110, 111, 112), which is fastened on the spacers (6, 7, 8, 9), and multiple transverse struts (13, 14), which are fastened at the first strut end (15) thereof on the guide rail (10, 11, 12 or 110, 111, 112) and are fastened on the second strut end (16) thereof, which is arranged lower in relation to the first strut end (15) on the road restraint system (1, 101), on an upright (2, 3, 4, or 5), **characterized in that** successive transverse struts (13, 14) along the guide rail (10, 11, 12 or 110, 111, 112) follow a triangular course (17, 117), in which the transverse struts (13, 14) are fastened at the first strut ends (15) thereof on the guide rail (10, 11, 12 or 110, 111, 112) between successive uprights (2, 3 or 3, 4 or 4, 5) and the second strut ends (16) are each fastened on one of these successive uprights (2, 3, 4, 5).

2. The road restraint system according to claim 1, **characterized in that** the transverse struts (13, 14) are fastened at the first strut ends (15) thereof in the middle between successive struts (2, 3 or 3, 4 or 4, 5) on the guide rail (10, 11, 12 or 110, 111, 112).

3. The road restraint system according to claim 1 or 2, **characterized in that** the distance (21) of at least one joint (22, 23) of the guide rail (10, 11, 12 or 110, 111, 112) to the adjoining upright (2, 3, 4, or 5) is half of the upright distance (20) between successive uprights (2, 3 or 3, 4 or 4, 5).

4. The road restraint system according to any one of claims 1 to 3, **characterized in that** the length (19, 119) of the guide rail (10, 11, 12 or 110, 111, 112) is an integer multiple of half of the upright distance (20) between successive uprights (2, 3 or 3, 4 or 4, 5).

5. The road restraint system according to any one of claims 1 to 4, **characterized in that** the road restraint system has fastening means (24), which both fasten the strut ends (15, 16) of successive transverse struts (13, 14) to the respective guide rail (10, 11, 12 or 110, 111, 112) or to the respective uprights (2, 3, 4, 5), and also thus connect the transverse struts (13, 14) to a tie rod (30).

6. The road restraint system according to claim 5, **characterized in that** the transverse struts (13, 14) have at least one oblong hole (32, 33) at one strut end (15, 16), in particular at both strut ends (15, 16), through which the respective fastening means (24) protrudes.

7. The road restraint system according to claim 5 or 6, **characterized in that** the fastening means (24) has an oblong insert plate (27), which connects the two first strut ends (15) of successive transverse struts (13, 14).

8. The road restraint system according to any one of claims 1 to 7, **characterized in that** guide rails (10, 11, 12 or 110, 111, 112) overlap and thus form at least one joint (22, 23), at which the first strut ends (15) of the transverse struts (13, 14) are fastened.

9. The road restraint system according to any one of claims 1 to 8, **characterized in that** the transverse strut (13, 14) has a cranked flange region (28) at one strut end (15, 16).

10. The road restraint system according to any one of Claims 1 to 9, **characterized in that** the second strut end (16), which is arranged lower, is fastened on the upright side of the upright (2, 3, 4, 5) facing away from the guide rail (10, 11, 12 or 110, 111, 112).

11. A median system having two road restraint systems (1, 101), which extend in parallel and are arranged facing away from one another, according to any one of claims 1 to 10.

12. The median system according to claim 11, **characterized in that** the uprights (2, 3, 4, 5) of one road restraint system (1) are arranged offset to the uprights (2, 3, or 4) of the other road restraint system (101).

13. The median system according to claim 12, **characterized in that** the uprights (2, 3, 4, or 5) of one road restraint system (1) are arranged opposite in relation to the fastening region (18) of the first strut ends (15) of the transverse struts (13, 14) on the guide rail (110, 11, 112) of the other road restraint system (101).

14. The median system according to claim 11, 12, or 13, **characterized in that** the two triangular courses (17, 117) extend in opposite directions along the guide rails (10, 11, 12 or 110, 111,112).

## Revendications

1. Système de retenue de véhicules avec plusieurs montants (2, 3, 4, 5) munis de plusieurs éléments d'écartement (6, 7, 8, 9) fixés chacun à un montant (2, 3, 4, 5), avec au moins une glissière (10, 11, 12 ou 110, 111, 112) fixée aux éléments d'écartement (6, 7, 8, 9) et avec plusieurs traverses (13, 14) fixées à la glissière (10, 11, 12 ou 110, 111, 112) à leur première extrémité de traverse (15) et à un montant (2, 3, 4 ou 5) à leur deuxième extrémité de traverse (16) disposée plus bas par rapport à la première extrémité de traverse (15) sur le système de retenue de véhicules (1, 101), **caractérisé en ce que** les traverses (13, 14) successives suivent le long de la glissière (10, 11, 12 ou 110, 111, 112) un trajet triangulaire (17, 117), dans lequel les traverses (13, 14) sont fixées à la glissière (10, 11, 12 ou 110, 111, 112) à leur première extrémité de traverse (15) entre des montants (2, 3 ou 3, 4 ou 4, 5) successifs et les deuxièmes extrémités de traverse (16) sont fixées chacune à l'un de ces montants (2, 3, 4, 5) successifs.

2. Système de retenue de véhicules selon la revendication 1, **caractérisé en ce que** les traverses (13, 14) sont fixées à la glissière (10, 11, 12 ou 110, 111, 112) à leur première extrémité de traverse (15) au milieu entre des montants (2, 3 ou 3, 4 ou 4, 5) successifs.

3. Système de retenue de véhicules selon la revendication 1 ou 2, **caractérisé en ce que** la distance (21) entre moins un joint (22, 23) de la glissière (10, 11, 12 ou 110, 111, 112) et les montants (2, 3, 4 ou 5) qui lui font suite correspond à la moitié de l'écartement des montants (20) entre des montants (2, 3 ou 3, 4 ou 4, 5) successifs.

4. Système de retenue de véhicules selon l'une des revendications 1 à 3, **caractérisé en ce que** la longueur (19, 119) de la glissière (10, 11, 12 ou 110, 111, 112) est un multiple entier de la moitié de l'écartement des montants (20) entre des montants (2, 3 ou 3, 4 ou 4, 5) successifs.

5. Système de retenue de véhicules selon l'une des revendications 1 à 4, **caractérisé en ce qu'**il présente des moyens de fixation (24) qui fixent les extrémités de traverse (15, 16) de traverses (13, 14) successives à la glissière (10, 11, 12 ou 110, 111, 112) ou aux montants (2, 3, 4, 5) correspondants, tout en reliant les traverses (13, 14) à une bande de traction (30).

6. Système de retenue de véhicules selon la revendication 5, **caractérisé en ce que** les traverses (13, 14) présentent au moins un trou allongé (32, 33) à une de leurs extrémités de traverse (15, 16), en particulier aux deux extrémités de traverse (15, 16), à travers lequel dépasse le moyen de fixation (24) correspondant.

7. Système de retenue de véhicules selon la revendication 5 ou 6, **caractérisé en ce que** le moyen de fixation (24) présente une plaque ajoutée (27) qui relie les deux premières extrémités de traverse (15) de traverses (13, 14) successives.

8. Système de retenue de véhicules selon l'une des revendications 1 à 7, **caractérisé en ce que** les rails de guidage (10, 11, 12 ou 110, 111, 112) se chevauchent et forment ainsi au moins un joint (22, 23) auquel les premières extrémités de traverse (15) des traverses (13, 14) sont fixées.

9. Système de retenue de véhicules selon l'une des revendications 1 à 8, **caractérisé en ce que** la traverse (13, 14) présente à une extrémité de traverse (15, 16) une zone de bride coudée (28).

10. Système de retenue de véhicules selon l'une des revendications 1 à 9, **caractérisé en ce que** la deuxième extrémité de traverse (16) plus basse est fixée au côté du montant (2, 3, 4, 5) situé à l'opposé de la glissière (10, 11, 12 ou 110, 111, 112).

11. Système de terre-plein central avec deux systèmes de retenue de véhicules (1, 101) selon l'une des revendications 1 à 10 parallèles et tournés à l'opposé l'un de l'autre.

12. Système de terre-plein central selon la revendication 11, **caractérisé en ce que** les montants (2, 3, 4, 5) d'un système de retenue de véhicules (1) sont disposés en quinconce par rapport aux montants (2, 3 ou 4) de l'autre système de retenue de véhicules (101).

13. Système de terre-plein central selon la revendication 12, **caractérisé en ce que** les montants (2, 3, 4 ou 5) d'un système de retenue de véhicules (1) sont disposés en face de la zone de fixation (18) des premières extrémités de traverse (15) des traverses (13, 14) sur la glissière (110, 11, 112) de l'autre système de retenue de véhicules (101).

14. Système de terre-plein central selon la revendication 11, 12 ou 13, **caractérisé en ce que** les deux trajets triangulaires (17, 117) sont symétriques le long de la glissière (10, 11, 12 ou 110, 111, 112).
